# EUROPÄISCHE PATENTSCHRIFT

(11) **EP 3 453 960 B1**
(45) Veröffentlichungstag und Bekanntmachung des Hinweises auf die Patenterteilung: **22.06.2022**
(21) Anmeldenummer: 18188017.0
(22) Anmeldetag: 08.08.2018
(51) Int. Cl.: F22B 37/00, F22B 37/58, B23P 19/02, G21D 1/00

(54) **VERFAHREN ZUM RÜCKBAU EINES DAMPFERZEUGERS**
METHOD FOR DISMANTLING A STEAM GENERATOR
PROCÉDÉ DE DÉMANTÈLEMENT D'UN GÉNÉRATEUR DE VAPEUR

(30) Priorität: 09.08.2017 DE 102017118075
(43) Veröffentlichungstag der Anmeldung: 13.03.2019
(73) Patentinhaber: Nukem Technologies Engineering Services GmbH, 63755 Alzenau (DE)
(72) Erfinder: BIENIA, Harald, 63500 Seligenstadt (DE); BRÜGGEMANN, Pascal, 63526 Erlensee (DE)
(74) Vertreter: Stoffregen, Hans-Herbert

(56) Entgegenhaltungen:
- EP-A1- 0 529 886
- EP-A1- 0 859 687
- JP-A- 2004 308 128
- JP-A- 2005 153 071
- JP-A- 2014 106 048
- US-A- 4 192 067

## Beschreibung

Die Erfindung bezieht sich auf ein Verfahren zum Rückbau eines Dampferzeugers oder von Teilen von diesem, der eine Vielzahl von von einem unteren Rohrboden ausgehenden, ggf. beabstandet zum Rohrboden einen gebogenen Verlauf aufweisenden, Heizrohren aufweist, deren Gesamtumhüllende unter Einhaltung eines Abstandes von einem Dampferzeugermantel umgeben ist, wobei die Heizrohre über dem Rohrboden mittels eines Schneidseils, das mehrere Heizrohre umschlingt, abgetrennt und sodann entfernt werden. Um radioaktiv kontaminierte Dampferzeuger zu entsorgen bzw. rückzubauen, besteht die Möglichkeit, dass der Dampferzeuger als Einheit ausgebaut und an einem anderen Ort in Einzelbauteile zerlegt wird. Dabei werden die höher kontaminierten von den geringer kontaminierten Bauteilen getrennt und in gesonderte Lager- und Transportbehälter eingebracht. Der Ausbau ist aufgrund der Größe und der Masse der Dampferzeuger sehr aufwendig und teuer.

Die anschließende Zerlegung an einem separaten Ort erfolgt in der Regel mittels einer Seilsäge. Hierbei werden der äußere Mantel und die inneren Einbauten in einem Schnitt zerlegt. Die Heizrohre werden in Einzelteile zersägt, die sodann einzeln gehandhabt werden müssen. Dies ist zeitaufwendig, zumal zu berücksichtigen ist, dass ein Dampferzeuger bis zu mehrere tausend Heizrohre enthält.

Alternativ besteht die Möglichkeit, dass die Heizrohre im Bereich des Rohrbodens / der Rohrböden durchtrennt werden, um sodann durch Abtrennen und Entfernen eines oberen Teils eines Dampferzeugers - des Doms - eine Öffnung im Dampferzeuger herzustellen, über die die einzelnen Heizrohre, die am Rohrbogen erfasst werden, herauszuziehen (EP 0 859 687 B1). Dadurch, dass die Heizrohre im oberen Teil des Dampferzeugers (Bogenbereich) erfasst werden, ergibt sich ein raumgreifendes Bauteil, das Probleme beim Herausziehen bereitet. Infolgedessen ist ein Vorformen erforderlich, um den Rohrbogenradius zu verringern. Ferner ist eine Presseinrichtung zum Flachpressen der vorgeformten Heizrohre erforderlich.

Ein gattungsgemäßes Verfahren ist der JP 2014106048 A zu entnehmen. Dabei wird ein Seil um ein Teil der Heizrohre des Dampferzeugers geführt, um diese sodann zu durchtrennen.

Der vorliegenden Erfindung liegt die Aufgabe zugrunde, ein Verfahren zu entwickeln, mit dem ein problemloses Entfernen der Heizrohre aus dem Dampferzeuger ermöglicht wird, indem die Heizrohre im Inneren des Dampferzeugers durchtrennt und herausgezogen werden können, ohne dass der äußere Mantel des Dampferzeugers durchtrennt wird oder dass dessen statische Stabilität signifikant geschädigt wird.

Zur Lösung der Aufgabe sieht die Erfindung im Wesentlichen die Verfahrensschritte vor:
- Einführen eines Schneidseils über eine oberhalb des unteren Rohrbodens verlaufende erste Öffnung des Dampferzeugermantels in den Zwischenraum zwischen Innenfläche des Dampferzeugermantels und der Gesamtumhüllenden und Umschlingen sämtlicher Rohre mit dem Schneidseil,
- Herausführen des Schneidseils aus dem Dampferzeuger über die erste Öffnung oder eine zweite Öffnung,
- Verbinden des Schneidseils mit einer Antriebseinrichtung und Durchtrennen der Heizrohre,
- Herausziehen der durchtrennten Heizrohre aus dem Dampferzeuger.

In Weiterbildung sieht die Erfindung vor, dass nach Durchtrennen der Heizrohre im Bodenbereich des Dampferzeugers der Dampferzeuger in einem Bereich zusammen mit den Heizrohren durchtrennt wird, der sich unterhalb des gebogenen Verlaufs der Heizrohre erstreckt oder bei geradlinig verlaufenden Heizrohren unterhalb eines oberen Rohrbodens, und dass die Heizrohre über die so gebildete Dampferzeugeröffnung aus diesem herausgezogen werden.

Erfindungsgemäß werden ohne Beeinträchtigung der Statik des Dampferzeugers die Heizrohre durchtrennt, indem in dem Zwischenraum zwischen den Heizrohren und dem Dampferzeugermantel ein Schneidseil derart geführt wird, dass sämtliche Heizrohre umfasst sind, um anschließend durch Schließen des Schneidseils und somit Bilden eines Endlosseils diese zu durchtrennen. Hierzu wird das Schneidseil in eine konventionelle Seilsäge eingelegt, mittels der das Schneidseil angetrieben wird.

Durch das Führen des Schneidseils innerhalb des Zwischenraums, also zwischen der Mantelinnenfläche und der virtuellen Umhüllenden der Heizrohre, wird das Schneidseil beim Schneiden nach innen gezogen und durchtrennt dabei die Heizrohre nach und nach. Der außenliegende Dampferzeugermantel wird nicht beschädigt.

Anschließend wird der Dampferzeuger, d.h. dessen Mantel in einem Bereich durchtrennt, der sich in etwa unmittelbar unterhalb des bogenförmigen Verlaufs der Heizrohre oder des oberen Rohrbodens erstreckt. Die hierdurch gebildete Öffnung wird durch eine Abschirmung abgedeckt, in der Entnahmeöffnungen vorhanden sind, um die Heizrohre einzeln oder auch bündelweise herauszuziehen. Die üblicherweise 8 bis 12 m langen Heizrohre können vollständig herausgezogen werden oder sie werden auf eine gewünschte Länge z.B. mittels einer Hydraulikschere abgelängt, um in bereitstehenden Transportkörben abgelegt zu werden. Dabei wird das Herausziehen mittels einer Zieheinrichtung durchgeführt.

Durch die Verwendung der Hydraulikschere ergibt sich der Vorteil, dass die Heizrohre gleichzeitig an ihren Enden gequetscht werden. Die Heizrohre können auch mit einer Sägeeinrichtung oder einer Schleifeinrichtung auf die gewünschte Länge getrennt werden.

Die Erfindung wird selbstverständlich nicht verlassen, wenn der Dampferzeuger zuerst im oberen Endbereich der Heizrohre und sodann die Heizrohre am unteren Rohrboden durchtrennt werden.

Durch die erfindungsgemäße Lehre ergibt sich der Vorteil, dass die Heizrohre über ihre gesamte Länge ausgebaut werden können, in der die Heizrohre einen geradlinigen Verlauf zeigen. Der Dampferzeuger kann in Einbaulage zerlegt werden, wodurch Zeit- und Kostenvorteile entstehen. Da ausschließlich die Heizrohre durchtrennt werden, erfolgt eine Beschädigung des Mantels nicht, so dass dessen Statik beibehalten wird.

Dadurch, dass die Heizrohre unmittelbar beim Austritt aus dem unteren Rohrboden durchtrennt werden, ergibt sich der Vorteil, dass ein Verbiegen beim Durchtrennen dem Grunde nach unterbleibt, so dass die Heizrohre problemlos durch die zwischen dem Boden und der Öffnung vorhandenen Stützgitter hindurchgezogen werden.

In Weiterbildung der Erfindung ist vorgesehen, dass zum Legen des Schneidseils um die Heizrohre das Schneidseil in einem Zwischenschritt über eine dritte Öffnung herausgeführt wird, die gegenüberliegend zu der ersten Öffnung in dem Mantel vorhanden ist bzw. eingebracht wird, und sodann unter Beibehaltung eines Abschnitts des Schneidseils außerhalb des Dampferzeugers das Schneidseil zu der ersten oder bei Vorhandensein der zweiten Öffnung zu dieser geführt wird.

Insbesondere zeichnet sich die Erfindung dadurch aus, dass zum Führen des Schneidseils um die Heizrohre das Schneidseil über die erste Öffnung in den Dampferzeuger eingeführt, in dem Zwischenraum bis zu einer dritten Öffnung mittels des in Richtung des Mantels kraftbeaufschlagten, wie vorgespannten, Führungselementes geführt wird, aus der dritten Öffnung herausgeführt, sodann über die dritte Öffnung oder eine benachbart zu dieser verlaufende vierte Öffnung in den Dampferzeuger wieder eingeführt wird, sodann mittels des Führungselementes oder einem zweiten Führungselement innerhalb des Zwischenraums zu der ersten oder zweiten Öffnung geführt und sodann aus dieser entnommen wird. Dabei ist vorgesehen, dass bei Nutzung der dritten und vierten Öffnung zwischen diesen verlaufender Mantelabschnitt vor Schneiden der Heizrohre entfernt wird.

Unabhängig hiervon ist in hervorzuhebender Ausgestaltung der Erfindung und nach einem eigenerfinderischen Vorschlag vorgesehen, dass die erste und bei Vorhandensein der zweiten Öffnung die zweite Öffnung unmittelbar oberhalb des Rohrbodens in dem Dampferzeugermantel derart eingebracht wird bzw. werden, dass das Schneidseil beim Trennen der Heizrohre auf dem Rohrboden gleitend bewegt wird.

Hierdurch ist sichergestellt, dass die Heizrohre beim Durchtrennen nicht oder nicht wesentlich verbogen werden.

Weitere Einzelheiten, Vorteile und Merkmale der Erfindung ergeben sich nicht nur aus den Ansprüchen, den diesen zu entnehmenden Merkmalen - für sich und/oder in Kombination-, sondern auch aus der nachfolgenden Beschreibung eines der Zeichnung zu entnehmenden bevorzugten Ausführungsbeispiels.

Es zeigen:
- Fig. 1: eine Prinzipdarstellung des unteren Teils eines Dampferzeugers im Längsschnitt und im Ausschnitt,
- Fig. 2: einen Schnitt entlang der Linie A-A zu Beginn des Einfädelns eines Schneidseils,
- Fig. 3: der Schnitt gemäß Fig. 2 bei vollständigem Umschließen zu trennender Heizrohre mittels des Schneidseils,
- Fig. 4: der Schnitt gemäß Fig. 2 bei bereits teilweise durchtrennten Heizrohren,
- Fig. 5: eine der Fig. 1 entsprechende Prinzipdarstellung mit zum Teil entfernten Heizrohren,
- Fig. 6: eine Prinzipdarstellung eines Dampferzeugers und
- Fig. 7: eine Prinzipdarstellung einer Alternativen zum Einfädeln des Schneidseils.

Der Fig. 6 ist eine Prinzipdarstellung eines Dampferzeugers 10 zu entnehmen, der z.B. in einem Kernkraftwerk zum Einsatz gelangt. Als wesentliche Bestandteile weist der Dampferzeuger 10 einen Mantel 12 auf, der aus einem unteren Abschnitt 14 und einem oberen domartigen Abschnitt 16 mit voneinander abweichenden Durchmessern besteht.

Im Bodenbereich des Dampferzeugers 10 befindet sich ein Rohrboden 18, von dem mehrere Tausend Heizrohre ausgehen, die im Bereich der Erweiterung des Mantels enden. Dabei können - wie im Ausführungsbeispiel- die Heizrohre einen gebogenen Verlauf aufweisen. Ein geradliniger Verlauf ist gleichfalls möglich. In diesem Fall enden die Heizrohre in einem oberen Rohrboden. Die Heizrohre weisen üblicherweise eine Länge zwischen 8 und 12 m auf.

Zwischen den Heizrohren verläuft eine Trennwand 20 (siehe Fig. 6), die den Dampferzeuger 10 in eine Heiß- und eine Kaltseite trennt. Insoweit wird auf hinlänglich bekannte Konstruktionen verwiesen, ohne dass es eines näheren Eingehens bedarf. Gleiches gilt für die über die Höhe der Heizrohre verlaufenden Stützgitter, durch die die Heizrohre lagefixiert werden.

Um einen entsprechenden Dampferzeuger 10 rückbauen zu können, ist erfindungsgemäß vorgesehen, dass die Heizrohre unmittelbar über dem Rohrboden 18 durchtrennt werden, um die Heizrohre sodann bündelweise aus dem Mantel 12 herausziehen zu können, ohne dass die Statik des Mantels in Mitleidenschaft gezogen wird. Somit ist der Vorteil gegeben, dass der zu entsorgende Dampferzeuger in Einbaulage zerlegt werden kann.

Da die Heizrohre einen kleinen Durchmesser (ca. 10 - 25 mm) bei geringen Wandstärken (ca. 1 - 2 mm) aufweisen, besteht das Risiko, dass beim Durchschneiden der Heizrohre diese verbogen werden, so dass ein Herausziehen zumindest erschwert wird.

Erfindungsgemäß ist vorgesehen, dass die Heizrohre unmittelbar über dem Boden durchtrennt werden, also quasi am Austritt aus dem Rohrboden. Unmittelbar über dem Boden bedeutet somit, dass die Schnittlinie quasi mit der Bodenoberfläche zusammenfällt. Dies schließt auch einen Abstand zur Bodenfläche von einigen cm, wie 5 - 10 cm, ein. Hierzu werden in dem Mantel Öffnungen eingebracht, sofern nicht unmittelbar im Bodenbereich Montageöffnungen vorhanden sein sollten, was üblicherweise bei Dampferzeugern nicht der Fall ist.

Der Verlauf der Öffnungen sollte so sein, dass diese tangential oder in etwa tangential in die Bodenfläche des Rohrbodens 18 übergehen.

In Fig. 1 ist rein prinzipiell der untere Teil 14 des Dampferzeugers 10 dargestellt, wobei rein schematisch von dem Rohrboden 18 ausgehende Heizrohre eingezeichnet sind, die beispielhaft mit den Bezugszeichen 24, 26, 28 gekennzeichnet sind. Zur Abstützung der Heizrohre 24, 26, 28 sind Stützgitter 30, 32, 34, 36 vorgesehen. Eine Umhüllung der Heizrohre 23 ist gleichfalls eingezeichnet.

In der Fig. 1 ist eine Montageöffnung 38 eingezeichnet, die oberhalb der Oberfläche 40 des Rohrbodens 18 verläuft. Würden in diesem Bereich die Heizrohre 24, 26, 28 durchtrennt werden, würden diese verbogen werden, so dass ein Herausziehen durch die Stützgitter 30, 32, 34, 36 zumindest erschwert, wenn nicht sogar unmöglich wäre.

Erfindungsgemäß ist vorgesehen, dass unmittelbar über der Oberfläche 40 ein Durchtrennen erfolgt. Hierzu wird in dem Mantel 12 eine erste Bohrung 42 eingebracht. Dies kann durch Brennen, Schmelzen oder mittels Kernlochbohrer erfolgen. Entsprechend der zeichnerischen Darstellung gemäß Fig. 2 werden die Heizrohre 24, 26, 28 von einer virtuellen Gesamtumhüllenden 44 umschlossen, die beabstandet zur Innenfläche 46 des Mantels 12 verläuft. Der so gebildete Spalt oder Zwischenraum ist mit dem Bezugszeichen 50 gekennzeichnet.

In den Zwischenraum 50 wird über die Öffnung 42 ein Schneidseil 52 oder ein gleichwirkendes Säge- oder Schneidelement eingeführt, um nach Umgeben sämtlicher Heizrohre 24, 26, 28 wieder über die Öffnung 42 herausgeführt zu werden, wie sich aus der Fig. 3 ergibt. Damit das Schneidseil 52 durch den Zwischenraum 50 geführt werden kann, ist eine Führungs- oder Einfädeleinrichtung 54 vorgesehen, bei der es sich insbesondere um einen Federstahl handelt, der derart vorgespannt ist, dass dieser entlang der Innenfläche 46 des Mantels 12 entlanggleitet. Die Führungs- oder Einfädeleinrichtung 54 weist eine Länge auf, die ausreicht, dass das Schneidseil vollständig durch den Zwischenraum 50 geführt und abgelegt werden kann.

Eine andere Möglichkeit, das Schneidseil 52 um die Heizrohre 24, 26,28 zu führen, besteht darin, dass zunächst die Führungs- oder Einfädeleinrichtung 54 wie der Federstahl in dem Zwischenraum 50 zwischen dem Mantel 12 und den äußeren Heizrohren positioniert wird, anschließend an einem Ende der Einfädeleinrichtung 54 das Schneidseil
52 mit der Führungs- oder Einfädeleinrichtung 54, wie dem Federstahl, verbunden wird, um sodann die Führungs- oder Einfädeleinrichtung 54 aus dem Zwischenraum 50 herauszuziehen. Dabei wird gleichzeitig das Schneidseil in den Zwischenraum 50 hineingezogen.

Mit dem Führungselement 54, wie Federstahl, ist ein Ende des Schneidseils 52 verbunden, so dass entsprechend der zeichnerischen Darstellung gemäß Fig. 3 dann, wenn der Federstahl 54 über die Öffnung 42 aus dem Innenraum des Mantels 12 herausgeführt ist, das Ende des Schneidseils 52 frei zugänglich ist, um dieses sodann in gewohnter Weise über ein Seilschloss zu schließen, so dass ein Endlosseil entsteht, das mittels einer konventionellen Seilsäge angetrieben werden kann, um die Heizrohre zu durchtrennen, wie dies prinzipiell anhand der Fig. 4 verdeutlicht werden soll.

Notwendige Umlenkeinrichtungen werden installiert, ohne dass auf diese näher eingegangen wird. In den Prinzipdarstellungen der Fig. 2 und 3 sind im Bereich der Öffnung 42 entsprechende Umlenk- oder Gleitrollen rein prinzipiell eingezeichnet und mit den Bezugszeichen 56, 58 gekennzeichnet.

Wird nach dem Ausführungsbeispiel der Fig. 2 - 4 das Führungselement 54, insbesondere in Form eines Federstahlelements, zusammen mit dem Schneidseil 52 über die Öffnung 42 eingeführt, so besteht entsprechend dem Ausführungsbeispiel der Fig. 7 die Möglichkeit, dass mehr als eine Öffnung benutzt wird, um das Führungselement 54 zusammen mit dem Schneidseil 52 in dem Zwischenraum 50 zwischen den Heizrohren 24, 26, 28 und dem Mantel 12 zu führen und abzulegen. Dabei verlaufen die Öffnungen gleichfalls derart, dass das Schneidseil 52 die Heizrohre 24, 26, 28 unmittelbar am Austritt aus dem Rohrboden 18 durchtrennt.

So sind nach der Fig. 7 insgesamt vier Öffnungen vorgesehen, und zwar eine erste Öffnung 142, eine zweite Öffnung 242, eine dritte Öffnung 342 und eine vierte Öffnung 442.

Über die erste Öffnung 142 wird ein Führungselement 154 zusammen mit dem Schneidseil 152 eingeführt und entlang der Innenfläche 146 des Mantels 12 um Heizrohre 124, 126, 128 herumgeführt, deren virtuelle Gesamtumhüllende 144 zu der Innenfläche 146 beabstandet ist, also zwischen diesen ein Zwischenraum 150 verläuft.

Um das Einfädeln und Umschließen der Heizrohre 124, 126, 128 zu erleichtern, wird die Einfädeleinrichtung, also das Führungselement 154 über die dritte Öffnung 342 herausgeführt, um sodann das Schneidseil über die vierte Öffnung 442 in den Zwischenraum 150 erneut einzuführen. Dies kann über eine entsprechende gesonderte oder dieselbe Führungseinrichtung 154 erfolgen.

Sodann wird mittels der Führungseinrichtung 154 das Schneidseil 152 zu der zweiten Öffnung 242 geführt und aus der zweiten Öffnung 242 ausgefädelt. In diesem Bereich befinden sich Umlenkrollen 156, 158. Sollen die Heizrohre 124, 126, 128 durchtrennt werden, wird der zwischen der dritten und vierten Öffnung 342, 442 verlaufende Mantelabschnitt 220 durchtrennt, so dass das Schneidseil die Heizrohre 124, 126, 128 umschließen und somit durchtrennen kann, wie dies anhand der Fig. 2 - 4 erläutert worden ist.

Nach Durchtrennen der Heizrohre 24, 26, 28, 124, 126, 128 wird der Dampferzeuger 10, d.h. der Mantel 12 in einem Bereich durchtrennt, in dem der Übergang zwischen gradlinigem und gebogenem Bereich der Heizrohre 24, 26, 28, 124, 126, 128 verläuft, also in Fig. 6 in der Ebene 120.

Der entsprechende Schnitt ist der Fig. 1 zu entnehmen. Auf die so gebildete Öffnung wird eine Abschirmung 122 aufgebracht, um über in der Abschirmung 122 vorhandene Öffnungen die Heizrohre 24, 26, 28, 124, 126, 128, die erwähntermaßen Längen zwischen 8 und 12 m aufweisen können, herauszuziehen.

Hierzu wird eine nicht dargestellte Rohrzieheinrichtung verwendet, mittels der die Heizrohre einzeln oder bündelweise herausgezogen werden. Die Heizrohre 24, 26, 28, 124, 126, 128 können sodann z.B. mittels einer Hydraulikschere auf eine gewünschte Länge abgelängt werden, um sodann die entsprechenden Rohrabschnitte in Transportkörben abzulegen, mittels der die Rohrabschnitte zur Verpackung transportiert werden. Die Transportkörbe können wiederverwendet werden.

Nach Entfernen der Heizrohre 24, 26, 28, 124, 126, 128 wird sodann der Mantel 12 in gewünschten Bereichen durchtrennt. Dies kann in Abhängigkeit von den vorhandenen Einbauten mit Seilsägen oder Autogenbrennern erfolgen.

Zu der Führungs- oder Einfädelungseinrichtung 54, 154 ist Folgendes anzumerken. Diese kann aus Federstahl oder als Carbon- oder Fiberglasstange ausgebildet sein, wobei auch eine Zusammensteckbarkeit oder ein teleskopartiges Auseinanderfahren möglich ist. Auch ein Schlauch mit variabel beaufschlagter Druckluft zur Regulierung der Steifigkeit kommt als Führungs- bzw. Einfadelungseinrichtung 54, 154 in Frage.

Eine weitere Ausgestaltung sieht vor, dass an einer Kugel ein Seil befestigt ist. Die Kugel kann sodann zum Beispiel mit Federkraft oder mittels Druckluft tangential in den Zwischenraum 50, 150 "geschossen" werden, wobei das Seil mitgezogen wird. Nachdem auf diese Weise das Seil die Heizrohre 24, 26, 28, 124, 126, 128 umschließt, kann an einem Ende das Schneidseil 52, 152 befestigt werden, um sodann durch Zurückziehen des Seils, das Schneidseil 52, 152 um die Heizrohre 24, 26, 28, 124, 126, 128 herum zu legen.

## Patentansprüche

1. Verfahren zum Rückbau eines Dampferzeugers (10) oder von Teilen von diesem, der eine Vielzahl von von einem unteren Rohrboden (18) ausgehenden, ggf. beabstandet zum Rohrboden einen gebogenen Verlauf aufweisenden, Heizrohren (24, 26, 28, 124, 126, 128) aufweist, deren Gesamtumhüllende (44, 144) unter Einhaltung eines Abstandes von einem Dampferzeugermantel (12) umgeben ist, wobei die Heizrohre über dem Rohrboden (18) mittels eines Schneidseils (52, 152), das mehrere Heizrohre umschlingt, abgetrennt und sodann entfernt werden,
**gekennzeichnet durch**
die Verfahrensschritte:
- Einführen eines Schneidseils (52, 152) über eine oberhalb des Rohrbodens (18) verlaufende erste Öffnung (42, 142) des Dampferzeugermantels (12) in den Zwischenraum zwischen Innenfläche (46, 146) des Dampferzeugermantels (12) und der Gesamtumhüllenden (44, 144) und Umschlingen sämtlicher Rohre mit dem Schneidseil,
- Herausführen des Schneidseils aus dem Dampferzeuger über die erste Öffnung (42, 142) oder eine zweite Öffnung (242),
- Verbinden des Schneidseils mit einer Antriebseinrichtung und Durchtrennen der Heizrohre, in einem unteren Bodenbereich des Dampferzeugers (10),
- Herausziehen der durchtrennten Heizrohre aus dem Dampferzeuger.

2. Verfahren nach Anspruch 1,
wobei nach oder vor Durchtrennen der Heizrohre (24, 26, 28, 124, 126, 128) im unteren Bodenbereich des Dampferzeugers (10) der Dampferzeugermantel (12) in einem Bereich (120) zusammen mit den Heizrohren durchtrennt wird, der sich bei einem gebogenen Verlauf der Heizrohre unterhalb des gebogenen Verlaufs der Heizrohre oder bei geradlinig verlaufenden mit ihren oberen Enden von einem oberen Rohrboden ausgehenden Heizrohren unterhalb des oberen Rohrbodens erstreckt, und dass die Heizrohre über die so gebildete Dampferzeugeröffnung aus diesem herausgezogen werden.

3. Verfahren nach Anspruch 1 oder 2,
wobei das Schneidseil (52, 152) mittels eines in Richtung der Innenfläche (46, 146) des Dampferzeugermantels (12) kraftbeaufschlagten Führungselementes (54, 154), insbesondere in Form eines Federstahlelementes, durch den zwischen der Innenfläche (46, 146) und der Gesamtumhüllenden (44, 144) verlaufenden Zwischenraum (50, 150) geführt wird.

4. Verfahren nach zumindest einem der vorhergehenden Ansprüche,
wobei die erste Öffnung (42, 142) und bei Vorhandensein der zweiten Öffnung (242) die zweite Öffnung unmittelbar oberhalb des unteren Rohrbodens (18) in dem Dampferzeugermantel (12) derart eingebracht wird bzw. werden, dass das Schneidseil (52, 152) beim Durchtrennen der Heizrohre (24, 26, 28, 124, 126, 128) auf dem Rohrboden gleitend bewegt wird.

5. Verfahren nach zumindest einem der vorhergehenden Ansprüche,
wobei zum Legen des Schneidseils (52, 152) um die Heizrohre (24, 26, 28, 124, 126, 128) das Schneidseil in einem Zwischenschritt über eine dritte Öffnung (342) herausgeführt wird, die gegenüberliegend zu der ersten Öffnung (42, 142) in dem Dampferzeugermantel (12) vorhanden ist oder eingebracht wird, und sodann ggf. unter Beibehaltung eines Abschnitts des Schneidseils (52, 152) außerhalb des Dampferzeugers (10) das Schneidseil zu der ersten oder bei Vorhandensein der zweiten Öffnung (42, 142, 242) zu dieser geführt wird.

6. Verfahren nach Anspruch 3,
wobei zum Führen des Schneidseils (52, 152) um die Heizrohre (24, 26, 28, 124, 126, 128) das Schneidseil über die erste Öffnung (42, 142) in den Dampferzeuger (10) eingeführt, in dem Zwischenraum (50, 150) bis zu einer dritten Öffnung (342) mittels des in Richtung der Innenfläche(46, 146) des Dampferzeugermantels (12) kraftbeaufschlagten, wie vorgespannten, Führungselementes (54, 154) geführt wird, aus der dritten Öffnung herausgeführt, sodann über die dritte Öffnung oder eine benachbart zu dieser verlaufende vierte Öffnung (442) in den Dampferzeuger wieder eingeführt wird, sodann mittels des Führungselementes oder einem zweiten Führungselement innerhalb des Zwischenraums zu der ersten oder zweiten Öffnung geführt und sodann aus dieser entnommen wird.

7. Verfahren nach Anspruch 6,
wobei bei Nutzung der dritten und vierten Öffnung (342, 442) der zwischen diesen verlaufende Mantelabschnitt (220) vor Schneiden der Heizrohre (24, 26, 28, 124, 126, 128) durchtrennt wird.

8. Verfahren nach Anspruch 3,
wobei das Führungselement (54) zunächst um die Heizrohre (24, 26, 28) geführt, sodann mit dem Schneidseil (52) verbunden und schließlich zurückgezogen wird.

9. V erfahren nach Anspruch 2,
wobei die Dampferzeugeröffnung von einer Abschirmung (122) abgedeckt wird, durch die die Heizrohre (24, 26, 28, 124, 126, 128) herausgezogen werden.

10. Verfahren nach zumindest einem der vorhergehenden Ansprüche,
wobei die Heizrohre (24, 26, 28, 124, 126, 128) bündelweise aus dem Dampferzeuger (10) herausgezogen werden.

11. Verfahren nach Anspruch 3,
wobei als das Führungselement (54, 154) ein Federstahl, eine ggf. zusammensteckbare oder teleskopierbar längenveränderbare Carbon- oder Fiberglasstange oder ein Schlauch mit variabel beaufschlagter Druckluft zur Regulierung der Steifigkeit befestigt wird.

12. Verfahren nach Anspruch 11,
wobei das Führungselement ein an einer Kugel befestigtes Seil verwendet wird, die um die Heizrohre (24, 26, 28, 124, 126, 128) herum zwangsgeführt wird, wobei nach Umschlingen der Heizrohre von dem Seil mit diesem das Schneidseil (52, 152) verbunden und sodann das Seil zurückgezogen wird.

## Claims

1. Method for dismantling a steam generator (10) or parts thereof, having a plurality of heating tubes (24, 26, 28, 124, 126, 128) extending from a lower tube sheet (18), where necessary having a curved course at a distance from the tube sheet, whose total envelope (44, 144) is surrounded by a steam generator jacket (12) while maintaining a distance thereto, the heating tubes being cut through above the tube sheet (18) and then removed by means of a cutting rope (52, 152) encircling several heating tubes,
**characterized by**
the method steps:
- Inserting a cutting rope (52, 152) into the cavity between the inner surface (46, 146) of the steam generator jacket (12) and the total envelope (44, 144) via a first opening (42,142) of the steam generator jacket (12) above the tube sheet (18), and encircling of all tubes with the cutting rope,
- Passing the cutting rope out of the steam generator via the first opening (42, 142) or via a second opening (242),
- Connecting the cutting rope to a drive device and cutting through the heating tubes in a lower sheet area of the steam generator (10),
- Extracting the cut-through heating tubes from the steam generator.

2. Method according to claim 1,
wherein after or before cutting through of the heating tubes (24, 26, 28, 124, 126, 128) in the lower sheet area of the steam generator (10), the steam generator jacket (12) together with the heating tubes is cut through in an area (120) extending underneath the curved course of the heating tubes in the case of a curved course of the heating tubes, or underneath the upper tube sheet in the case of heating tubes with a straight course and with their upper ends extending from an upper tube sheet, and the heating tubes are extracted from the steam generator via the steam generator opening thus formed.

3. Method according to claim 1 or 2,
wherein the cutting rope (52, 152) is passed through the cavity (50, 150) between the inner surface (46, 146) and the total envelope (44, 144) by means of a guide element (54, 154), in particular in the form of a spring steel element, subjected to force in the direction of the inner surface (46, 146) of the steam generator jacket (12).

4. Method according to at least one of the preceding claims,
wherein the first opening (42, 142) and, if provided, the second opening (242) is/are made in the steam generator jacket (12) directly above the lower tube sheet (18) such that the cutting rope (52, 152) is moved in sliding manner over the tube sheet when cutting through the heating tubes (24, 26, 28, 124, 126, 128).

5. Method according to at least one of the preceding claims,
wherein for laying the cutting rope (52, 152) around the heating tubes (24, 26, 28, 124, 126, 128), the cutting rope is passed out in an intermediate step via a third opening (342) provided in or made in the steam generator jacket (12) opposite to the first opening (42, 142), and then the cutting rope is passed to the first or to the second opening (42, 142, 242) if present, where necessary retaining one section of the cutting rope (52, 152) outside the steam generator (10).

6. Method according to claim 3,
wherein for passing the cutting rope (52, 152) around the heating tubes (24, 26, 28, 124, 126, 128), the cutting rope is inserted into the steam generator (10) via the first opening (42, 142), is passed inside the cavity (50, 150) as far as a third opening (342) by means of the guide element (54, 154) subjected to force, such as prestressed, in the direction of the inner surface (46, 146) of the steam generator jacket (12), passed out of the third opening, then inserted back into the steam generator via the third opening or via a fourth opening (442) adjacent thereto, then passed inside the cavity to the first or second opening by means of the guide element or a second guide element, and then removed therefrom.

7. Method according to claim 6,
wherein when the third and fourth openings (342, 442) are used, the jacket section (220) extending between them is cut through prior to cutting of the heating tubes (24, 26, 28, 124, 126, 128).

8. Method according to claim 3,
wherein the guide element (54) is initially passed around the heating tubes (24, 26, 28), then connected to the cutting rope (52) and finally retracted.

9. Method according to claim 2,
wherein the steam generator opening is covered by a shield (122) through which the heating tubes (24, 26, 28, 124, 126, 128) are extracted.

10. Method according to at least one of the preceding claims,
wherein the heating tubes (24, 26, 28, 124, 126, 128) are extracted in bundles from the steam generator (10).

11. Method according to claim 3,
wherein a spring steel, a carbon or fibreglass rod which is where necessary interlockable or telescopically length-adjustable, or a hose with variably applied compressed air for regulating the stiffness, is attached as the guide element (54, 154).

12. Method according to claim 11,
wherein a rope attached to a ball is used as the guide element, and is passed by force around the heating tubes (24, 26, 28, 124, 126, 128), wherein after encircling of the heating tubes with the rope the cutting rope (52, 152) is connected thereto and the rope is then withdrawn.

## Revendications

1. Procédé de désassemblage d'une chaudière à vapeur (10) ou de parties de celle-ci qui présente une pluralité de tubes de chauffage (24, 26, 28, 124, 126, 128) partant d'un porte-tube inférieur (18), présentant éventuellement un tracé recourbé à distance du porte-tube, l'enveloppe complète (44, 144) desdits tubes de chauffage étant entourée, avec un certain écart, d'un carénage de la chaudière à vapeur (12), sachant que les tubes de chauffage au-dessus du porte-tube (18) sont sectionnés, puis retirés au moyen d'un câble de découpe (52, 152) qui entoure plusieurs tubes de chauffage,
**caractérisé par** les étapes de procédés suivantes :
- Introduction d'un câble de découpe (52, 152) à travers une première ouverture (42, 142) du carénage de la chaudière à vapeur (12), s'étendant au-dessus du porte-tube (18), dans l'espace intermédiaire situé entre la face intérieure (46, 146) du carénage de la chaudière à vapeur (12) et l'enveloppe complète (44, 144) et encerclement de tous les tuyaux au moyen du câble de découpe,
- Sortie du câble de découpe hors de la chaudière à vapeur via la première ouverture (42, 142) ou une seconde ouverture (242),
- Connexion du câble de découpe à un système d'entraînement et sectionnement des tubes de chauffage dans une zone inférieure du fond de la chaudière à vapeur (10),
- Extraction des tubes de chauffage sectionnés, hors de la chaudière à vapeur.

2. Procédé selon la revendication 1,
sachant qu'après ou avant le sectionnement des tubes de chauffage (24, 26, 28, 124, 126, 128) dans la zone inférieure du fond de la chaudière à vapeur (10), le carénage de la chaudière à vapeur (12) est sectionné avec les tubes de chauffage dans une zone (120) qui, en cas de tracé recourbé des tubes de chauffage, s'étend en dessous du tracé recourbé des tubes de chauffage ou, en cas de tracé droit avec des tubes de chauffage partant, au niveau de leurs extrémités supérieures, du porte-tube supérieur, s'étend en dessous du porte-tube supérieur, et que les tubes de chauffage sont extraits de la chaudière à vapeur à travers l'ouverture ainsi formée.

3. Procédé selon la revendication 1 ou 2,
sachant que le câble de découpe (52, 152) est guidé à travers l'espace intermédiaire (50, 150) s'étendant entre la face intérieure (46, 146) et l'enveloppe complète (44, 144), au moyen d'un élément de guidage (54, 154), notamment sous forme d'élément en acier à ressort, soumis à une force en direction de la face intérieure (46, 146) du carénage de la chaudière à vapeur (12).

4. Procédé selon au moins une des revendications précédentes,
sachant que la première ouverture (42, 142) et en cas de présence de la deuxième ouverture (242), la deuxième ouverture sont positionnées directement au-dessus du porte-tube inférieur (18) dans le carénage de la chaudière à vapeur (12) de telle sorte que le câble de découpe (52, 152) est déplacé en glissant sur le porte-tube, lors du sectionnement des tubes de chauffage (24, 26, 28, 124,126, 128).

5. Procédé selon au moins une des revendications précédentes,
sachant que, pour poser le câble de découpe (52, 152) autour des tuyaux de chauffage (24, 26, 28, 124, 126, 128), le câble de découpe est sorti, lors d'une étape intermédiaire, à travers une troisième ouverture (342) qui est présente ou mise en place dans le carénage de la chaudière à vapeur (12) en face de la première ouverture (42, 142) et qu'ensuite, le câble de découpe est guidé vers la première ou, en cas de présence d'une deuxième ouverture (42, 142, 242), vers la deuxième, éventuellement en conservant une section du câble de découpe (52, 152) à l'extérieur de la chaudière à vapeur (10).

6. Procédé selon la revendication 3,
sachant que lors du guidage du câble de découpe (52, 152) autour des tubes de chauffage (24, 26, 28, 124, 126, 128), le câble de découpe est introduit dans la chaudière à vapeur (10) à travers la première ouverture (42, 142), est guidé dans l'espace intermédiaire (50, 150) jusqu'à une troisième ouverture (342) au moyen de l'élément de guidage (54, 154) soumis à une force, tel que précontraint, en direction de la face intérieure (46, 146) du carénage de la chaudière à vapeur (12), est sorti de la troisième ouverture, puis réintroduit dans la chaudière à vapeur à travers la troisième ouverture ou une quatrième ouverture (442) s'étendant au voisinage de celle-ci, est guidé ensuite à l'intérieur de l'espace intermédiaire vers la première ou la deuxième ouverture au moyen de l'élément de guidage ou d'un deuxième élément de guidage, et extrait alors de celle-ci.

7. Procédé selon la revendication 6,
sachant qu'en cas d'utilisation de la troisième et quatrième ouverture (342, 442), la section du carénage (220) s'étendant entre-celles-ci est sectionnée avant la découpe des tubes de chauffage (24, 26, 28, 124, 126, 128).

8. Procédé selon la revendication 3,
sachant que l'élément de guidage (54) est guidé tout d'abord autour de tubes de chauffage (24, 26, 28), est relié ensuite au câble de découpe (52) et finalement, retiré.

9. Procédé selon la revendication 2,
sachant que l'ouverture de la chaudière à vapeur est recouverte par un blindage (122) à travers lequel les tubes de chauffage (24, 26, 28, 124, 126, 128) sont extraits.

10. Procédé selon au moins une des revendications précédentes,
sachant que les tubes de chauffage (24, 26, 28, 124, 126, 128) sont extraits en paquet, hors de la chaudière à vapeur (10).

11. Procédé selon la revendication 3,
sachant qu'est fixé, comme élément de guidage (54, 154), un acier à ressort, une tige de carbone ou de fibre de verre éventuellement emboîtable ou télescopique à longueur variable ou un tuyau avec air comprimé alimenté de manière variable pour réguler la rigidité.

12. Procédé selon la revendication 11,
sachant qu'est utilisé, comme élément de guidage, un câble fixé à une boule, qui est guidée sous contrainte autour des tubes de chauffage (24, 26, 28, 124, 126, 128), sachant qu'après l'encerclement des tubes de chauffage par le câble, le câble de découpe (52,152) est relié à celui-ci et qu'ensuite, le câble est retiré.
